# EUROPÄISCHE PATENTSCHRIFT

(11) **EP 2 199 501 B1**
(45) Veröffentlichungstag und Bekanntmachung des Hinweises auf die Patenterteilung: **23.02.2011**
(21) Anmeldenummer: 08106015.4
(22) Anmeldetag: 19.12.2008
(51) Int. Cl.: E05B 65/10, E05B 47/06, E05C 7/04

(54) **Einbruchsicheres Gebäude**
Building secured against break-in
Bâtiment anti-intrusion

(43) Veröffentlichungstag der Anmeldung: 23.06.2010
(73) Patentinhaber: Sälzer Sicherheitstechnik GmbH, 35037 Marburg (DE)
(72) Erfinder: Sälzer, Heinrich, 35037 Marburg (DE)
(74) Vertreter: Bauer, Dirk

(56) Entgegenhaltungen:
- DE-A1- 3 032 086
- DE-U1- 8 705 383
- DE-U1-202007 015 666
- FR-A1- 2 865 491
- GB-A- 2 225 371
- US-A- 4 384 738
- US-A- 4 627 649
- US-A- 5 988 708

## Beschreibung

Die Erfindung betrifft ein Gebäude mit mindestens einer Gebäudeöffnung und einem an dem Gebäude um mindestens eine Drehachse drehbar in der Gebäudeöffnung gelagerten Abschlusselement, das in einer Schließstellung die Gebäudeöffnung verschließt und in einer Öffnungsstellung einen Durchtritt einer Person durch die Gebäudeöffnung erlaubt, wobei das Abschlusselement in der Schließstellung mittels Verriegelungselementen gegen eine unbefugte Öffnung verriegelbar ist und die Verriegelungselemente mittels eines Betätigungselements von einer Verriegelungsstellung in eine Entriegelungsstellung, in der das Abschlusselement in die Öffnungsstellung drehbar ist, überführbar sind, indem das Betätigungselement von einer Grundstellung, in der sich die Verrieglungselemente in der Verriegelungsstellung befinden, in eine Betätigungsstellung überführt wird, in der die Verriegelungselemente in die Entriegelungsstellung übergehen, wobei das Betätigungselement mittels einer Blockiereinrichtung in der Grundstellung blockierbar ist und die Blockiereinrichtung von einem Sperrzustand, in dem das Betätigungselement blockiert ist, dadurch in einen Freigabezustand überführbar ist, dass eine Auslöseeinrichtung ein Auslösesignal abgibt.

Unter einem Abschlusselement im Sinne der vorliegenden Anmeldung können alle drehbeweglich gelagerten Verschlussorgane verstanden werden, wobei es sich in häufigen Fällen um Fenster, Türen, Klappen o.ä. handelt. Die Abschlusselemente können plattenförmig ausgebildet sein oder einen beweglichen Flügelrahmen besitzen, in den eine Füllung aus Glas, Kunststoff oder Metall eingesetzt ist. An einer Laibung der Gebäudeöffnung kann ein Blendrahmen

befestigt sein, in dem wiederum der Flügelrahmen gelagert ist. Innerhalb einer Gebäudeöffnung können mehrere Abschlusselemente gelagert sein, die sich beide in Ihrer Schließstellung befinden müssen, um die Gebäudeöffnung wirksam zu verschließen.

Bei dem Betätigungselement kann es sich um alle Elemente handeln, die von dem hierzu legitimierten Benutzern bedient werden und bestimmungsgemäß dazu vorgesehen sind, unmittelbar oder mittelbar über zwischengeschaltete Übertragungselemente auf die Verriegelungselemente einzuwirken und diese von ihrer Verriegelungsstellung in die Entriegelungsstellung und umgekehrt zu überführen.

### Stand der Technik

Zur Absicherung eines Gebäudes gegen Einbruch, Aufbruch oder Ausbruch werden die diesbezüglich besonders gefährdeten Abschlusselemente typischerweise in einer besonders massiven und widerstandsfähigen Bauweise ausgeführt. Dies betrifft sowohl das Abschlusselement und die daran vorhandenen Rahmen (Blend-oder Flügelrahmen), als auch die Verriegelungselemente und die damit korrespondierenden Betätigungselemente. Insbesondere bei den Betätigungselementen besteht die Gefahr, dass diese unbefugt betätigt werden, was dadurch geschehen kann, dass innenliegende Betätigungselemente bei einem Einbruchversuch von Außen durch eine in das Abschlusselement gewaltsam eingebrachte Öffnung hindurch betätigt werden, wodurch das Abschlusselement anschließend gänzlich in die Öffnungsstellung überführt werden kann. Alternativ besteht eine Vorgehensweise bei einem Einbruchversuch auch darin, von außen zugängliche Betätigungselemente, wie zum Beispiel Schließzylinder, gewaltsam zu zerstören oder so zu manipulieren, dass die Verriegelungselemente in die Entriegelungsstellung überführt werden können.

Aus der DE 20 2007 015 667 U1 ist es bekannt, im Falle einer Detektion eines Einbruchversuchs zusätzliche Verriegelungselemente zu aktivieren, das heißt insbesondere in Eingriff zu bringen, so dass die Sicherheit gegen Aufbruch des Abschlusselementes erhöht wird. Eine derartige Vorgehensweise ist insbesondere bei sogenannten Paniktüren vorteilhaft, die mit Panikentriegelungselementen versehen sind, die auf der Innenseite des Abschlusselements an exponierter Stelle angeordnet und aus Sicherheitsgründen sehr großvolumig und gut betätigbar ausgeführt sind. Derartige Panikentriegelungselemente provozieren die Gefahr, dass nach der Zerstörung beispielsweise einer Glasfüllung das Panikentriegelungselement von einem Einbrecher unbefugt von außen betätigt und somit die Tür geöffnet wird. Gemäß der DE 20 2007 015 667 U1 wird die Sicherheit dadurch erhöht, dass im Falle der Detektion eines Einbruchversuchs, beispielsweise durch Zerstören einer Alarmspinne oder auch einer Detektion des Einbrechers mittels eines Bewegungsmelders, zusätzliche Verriegelungselemente aktiviert werden, so dass selbst bei Betätigung des Panikentriegelungselements die Tür nicht öffnet.

Es besteht hier die Gefahr, dass ein Einbruchversuch nicht zuverlässig detektiert wird und somit die Aktivierung der Zusatzverriegelungselemente unterbleibt. Des Weiteren können Probleme dadurch entstehen, dass nach Aktivierung der zusätzlichen an der Schlossmechanik angreifenden Verriegelungselemente die Schlossmechanik beschädigt wird, wenn bei einem Einbruchversuch große Kräfte auf das Betätigungselement aufgebracht werden. Dies kann dazu führen, dass nach einem solchen Einbruchversuch die Schlossmechanik nicht mehr funktionsfähig ist, so dass z.B. eine Panikfunktion nicht mehr gegeben ist. Auch könnte ein Einbrecher bewusst versuchen, die Detektionseinrichtungen zu manipulieren oder zu zerstören, um eine Aktivierung der zusätzlichen Verriegelungselemente zu verhindern.

Das Dokument US 4 627 649 offenbart ein Gebäude gemäß dem Oberbegriff des Anspruchs 1.

### Aufgabe

Der Erfindung liegt die Aufgabe zugrunde, ein Gebäude mit erhöhter Sicherheit gegenüber Einbruch, Aufbruch oder Ausbruch zu schaffen, dass sich einerseits durch eine hohe Sicherheit und andererseits durch einen möglichst geringen Herstell- und Bauaufwand auszeichnet.

### Lösung

Ausgehend von einem Gebäude der eingangs beschriebenen Art, wird diese Aufgabe erfindungsgemäß dadurch gelöst, dass die Blockiereinrichtung mindestens einen Pendeltüröffner aufweist, der an oder in einem Flügelrahmenprofil verdeckt angeordnet ist, wobei ein mit dem Betätigungselement gekoppeltes Übertragungselement durch die Falle des Pendeltüröffners blockierbar ist.

Erfindungsgemäß wird ein Pendeltüröffner verwendet, der an oder in einem Flügelrahmenprofil vorzugsweise auf einer einem Schloss des Abschlusselements gegenüberliegenden Seite des Flügelrahmens verdeckt angeordnet ist, wobei ein mit dem Betätigungselement, vorzugsweise mit dem Druckbalken oder dem Schwenkbügel gekoppeltes Übertragungselement durch die Falle des Pendeltüröffners blockierbar ist. Derartige Pendeltüröffner stellen standardmäßig verfügbare und sicherheitstechnisch geprüfte Bauteile dar. Die Falle des Pendeltüröffners ist federbelastet und ist in ihrer Grundstellung ausgefahren. Elektromagnetisch wird die Falle in dieser Grundstellung blockiert, wobei Haltekräfte von ca. 500 kg aufgenommen werden können. Hieraus lassen sich hinreichend große Blockierkräfte für das Betätigungselement erzielen.

Das Dokument FR 2 865 491 offenbart einen Pendeltüröffner.

Das Betätigungselement wird blockiert, um eine unbefugte Betätigung des selben zu vermeiden. Dabei wird der Bedienungskomfort dadurch erhöht, dass die Überführung der Blockiereinrichtung von deren Sperrzustand in deren Freigabezustand auf ferngesteuerte Weise mit Hilfe einer Auslöseeinrichtung möglich wird, die in einer gewissen Entfernung von der Blockiereinrichtung und auch von dem Abschlusselement selbst angeordnet sein kann und bei Aktivierung ein Auslösesignal abgibt, um die Blockade des Betätigungselements aus der Ferne aufzuheben. In einem nach der Erfindung als Normalzustand zu definierenden Zustand ist somit das Betätigungselement nicht freigegeben, sondern die Aufhebung der Blockierung wird erst und nur dann ausgeführt, wenn von einer befugten Person tatsächlich der Wunsch besteht, die Verriegelungselemente in ihre Entriegelungsstellung zu überführen, um das Abschlusselement sodann in die Öffnungsstellung zu bringen. Dieser Wunsch kann von der Auslöseeinrichtung automatisiert detektiert werden oder manuell mittels eines entsprechendes Auslöseelements geäußert werden.

Es besteht natürlich die Möglichkeit die Blockiereinrichtung beispielsweise nur während bestimmter Zeiten, so zum Beispiel der Nachtstunden, in ihrem Sperrzustand als Normalzustand zu halten. In dieser Zeit sind befugte Benutzungen des Abschlusselements ausgeschlossen, bzw. so selten, dass die Notwendigkeit, zuvor über die Auslöseeinrichtung ein Auslösesignal zur Überführung der Blockiereinrichtung in den Freigabezustand abgeben zu müssen, keine wirkliche Behinderung in der Praxis darstellt. Hingegen kann zu anderen Zeiten, insbesondere tagsüber, die Blockiereinrichtung normalerweise in dem Freigabezustand sein, um bei häufigen Nutzungen des Gebäudeabschlusses den Komfort zu erhöhen, so dass dann das Betätigungselement auch ohne vorherige Aktivierung der Auslöseeinrichtung benutzbar ist. Die für die Nachtstunden in diesen Fällen ohnehin vorhandene Blockiereinrichtung kann während der Tagesstunden auch dazu benutzt werden, im Falle der Detektion eines Einbruchversuchs die Blockiereinrichtung in ihren Sperrzustand zu überführen. Insofern wird die Blockiereinrichtung in diesem Falle als zusätzliches Verriegelungselement genutzt, was der Lehre der DE 20 2007 015 667 U1 entspricht.

Vorzugsweise greift die Blockiereinrichtung an dem Betätigungselement selbst bzw. - in Kraftfluss von der Hand des Benutzers bis hin zu den Verriegelungselementen betrachtet "vor" dem Betätigungselement an. Jedenfalls sollte vermieden werden, im Kraftfluss weiter "hinten" liegende Elemente eines Übertragungsmechanismus in Form von Hebeln, Gestängen, Getrieben oder dergleichen, zu blockieren, da dann die Gefahr besteht, dass die der Blockierstelle vorgeschalteten Elementes des Übertragungsmechanismus durch rohe Gewaltanwendung beschädigt, insbesondere verbogen oder verklemmt werden (ohne die Blockierstelle zu überwinden, das heißt ohne das Abschlusselement öffnen zu können). Eine derartige Beschädigung würde das Funktionieren des Übertragungsmechanismus in Frage stellen oder aufheben, so dass die Paniköffnungsfunktion einer Paniktür nicht mehr gewährleistet wäre.

In sehr vorteilhafterweise lässt sich die vorliegende Erfindung bei Paniktüren anwenden. Das Betätigungselement ist in diesem Fall als Panikentriegelungselement ausgeführt und auf eine einen Innenraum eines Gebäudes zugewandten Seite des Abschlusselements angeordnet. Die im Panikfall eingenommene Betätigungsstellung kann in diesem Fall als Notstellung bezeichnet werden.

Die Auslöseeinrichtung kann einen in einem Abstand von dem Abschlusselement angeordneten Auslösetaster, Auslöseschalter (der auch in einer Alarm- oder Überwachungszentrale angeordnet sein kann) der von einer in dem Innenraum befindlichen Person betätigbar ist oder Auslösesensor aufweisen, der eine dort befindliche Person erkennt und das Auslösesignal automatisch abgibt. Die Blockiereinrichtung umfasst vorzugsweise einen Elektromagneten, der mittels der Auslöseeinrichtung stromlos schaltbar ist. Die Blockierung des Betätigungselements ist somit nur möglich, wenn die Spule des Elektromagneten mit Strom beaufschlagt ist. Sollte in einem Notfall der Strom ausfallen, so begibt sich die Blockiereinrichtung, die zu diesem Zweck mit einem entsprechenden Federelement ausgestattet ist, automatisch in den Freigabezustand, so dass das Abschlusselement nach Betätigung des Betätigungselementes öffenbar ist.

Bei dem Panikentriegelungselement kann es sich um einen um eine horizontale Achse schwenkbar gelagerten und an beiden Enden jeweils an einem Flügelrahmenprofil gelenkig befestigten Schwenkbügel handeln. Alternativ kommt auch ein horizontal verlaufender, in eine Richtung senkrecht zu der Ebene des Abschlusselements relativ zu diesem verschiebbarer und an beiden Enden jeweils an einem Flügelrahmenprofil befestigter Druckbalken in Frage.

Konkret kann die Blockierung eines Panik-Druckbalkens mittels eines winkelförmigen Übertragungselements erfolgen, dass von einem Betätigungsgestänge des Druckbalkens in horizontale Richtung verschiebbar ist und mit einem Blockierschenkel eine verdeckte Öffnung in dem Flügelrahmenprofil durchdringt und an der Falle des Pendeltüröffners anliegt. Die verdeckte Öffnung für den Blockierschenkel erlaubt es einem Angreifer nicht, die Funktionsweise und genaue Anordnung der Blockiereinrichtung zu erkennen, so dass die Sicherheit entsprechend groß ist.

Ferner wird gemäß der Erfindung noch vorgeschlagen, zwei getrennte Zuleitungen zu dem Elektromagneten zu führen, wobei die Zuleitungen sich an der Blockiereinrichtung trennen in einem räumlichen Abstand zueinander verlaufen und erst unmittelbar vor der Auslöseeinrichtung wieder zusammengeführt sind. Sollte es einem Einbrecher gelingen eine der beiden Zuleitungen zu zerstören, insbesondere zu durchtrennen, so würde er hierdurch dennoch nicht erreichen, den Elektromagneten stromlos zu schalten und somit den Freigabezustand der Blockiereinrichtung zu erhalten, da in diesem Fall mindestens noch eine weitere Zuleitung die Spannungsversorgung des Elektromagneten sicher stellt.

### Ausführungsbeispiele

Die Erfindung wird nachfolgend anhand mehrerer Ausführungsbeispiele, die in der beiliegenden Zeichnung dargestellt sind, näher erläutert.

Es zeigt:
- Figur 1: eine Vorderansicht eines Teils einer Paniktür mit einem Panikentriegelungselement in Form eines Schwenkbügels und mit einer einen nicht zur Erfindung gehörenden Haft- magneten umfassenden Blockiereinrichtung,
- Figur 1a: wie Figur 1, jedoch in einer Seitenansicht,
- Figur 2: wie Figur 1a, jedoch mit einer erfindungsgemäßen einen Pendeltüröffner umfassenden Blo- ckiereinrichtung in der Grundstellung des Betätigungselementes,
- Figur 3: wie Figur 2, jedoch in der Betätigungs- bzw. Notstellung des Betäti- gungselementes,
- Figur 4: einen Horizontalschnitt durch ein Betätigungselement in Form eines Druckbalkens mit einer erfindungsgemäßen einen Pendeltüröffner umfassenden Blockier- einrichtung in der Grundstellung des Betätigungselementes,
- Figur 5: wie Figur 4, jedoch in der Betätigungs- bzw. Notstellung des Betäti- gungselementes,
- Figur 6: eine Vorderansicht eines nicht zur Erfindung gehörenden Betätigungselementes in Form eines Griffs ei- nes Stellflügels einer zweiflügeligen Tür,
- Figur 6a: eine vergrößerte Darstellung eines Ausschnitts aus Figur 6,
- Figur 6b: einen Schnitt durch das Betätigungselement und die Blockiereinrich- tung gemäß der Figuren 6 und 6a,
- Figur 7: eine Ansicht einer nicht zur Erfindung gehörenden Blockiereinrichtung für eine Nase einer Welle eines Schließzylinders in dem Sperrzustand der Blockiereinrichtung,
- Figur 8: wie Figur 7, jedoch in dem Freigabezustand der Blockiereinrichtung,
- Figur 9: wie Figur 7, jedoch mit einer Blockierung eines Zahnrades einer Welle eines Schlosses in dem Sperrzustand der Blockiereinrichtung
- Figur 10: wie Figur 9, jedoch in dem Freigabezustand der Blockiereinrichtung.

Die Figuren 1 und 1a zeigen ein Beispiel, wobei es sich nicht um ein Ausführungsbeispiel der Erfindung handelt, sondern um ein Beispiel, das das Verständnis der Erfindung erleichtert. Die Figuren 1 und 1a zeigen einen Ausschnitt eines Abschlusselementes 1 in Form einer Paniktür, die einen aus Aluminiumstrangpressprofilen hergestellten Flügelrahmen 2 mit einer Füllung aus einem Panzerglas und einen nicht dargestellten Blendrahmen besitzt, in dem der Flügelrahmen 2 drehbar gelagert ist, wobei der Blendrahmen in einer Gebäudeöffnung eines ebenfalls nicht dargestellten Gebäudes verankert ist.

Da es sich um eine Paniktür handelt, ist diese mit einem Betätigungselement 3 in Form eines Panikentriegelungselementes in Form eines Schwenkbügels ausgeführt. Der Schwenkbügel ist an seinen beiden, jeweils zweimal um 45° abgewickelten Enden (von denen in Figur 1 nur eines dargestellt ist) an den Flügelrahmen 2 angelenkt. An dem Flügelrahmen 2 ist zu diesem Zweck mittels Schrauben 4 und einer Gegenplatte 5 ein Lagerbock 6 befestigt. Bei Verschwenkung des Betätigungselementes 3 in Richtung des Pfeils 7 wird eine nicht dargestellte, aber aus dem Stand der Technik bekannte Betätigungsmechanik in Gang gesetzt, die auf die Nuss eines Schlosses 8 einwirkt und gleichfalls nicht dargestellte Verriegelungselemente, die sich aus dem Flügelrahmen in den Blendrahmen hinein erstrecken, in deren Entriegelungsstellung überführt, um in einem Panikfall das Abschlusselement 1 auch aus dem verriegelten, das heißt verschlossenen, Zustand aufschwenken zu können, das heißt auf diese Weise einen Fluchtweg aus dem Gebäude heraus freizugeben.

Erfindungsgemäß ist an dem Lagerbock 6 bzw. dem Flügelrahmen 2 ein aus einem Flachstahl bestehender Halter 9 mit Hilfe von Schrauben 10 befestigt, von denen sich eine bis in die Gegenplatte 5 erstreckt. An dem Halter 9 ist an seinem freien Ende mit einer Schraube ein Haftmagnet 11 befestigt.

An einer dem freien Ende des Halters 9 gegenüberliegenden Seite ist an dem Schwenkbügel des Betätigungselements 3 ein Haftelement 12 in Form eines trapezförmigen Bleches befestigt, das auf seiner dem Haftmagneten 11 zugewandten Seite eine Haftfläche 13 ausbildet.

Ist der Haftmagnet 11 über mindestens eine von zwei nicht dargestellten Zuleitungen mit Spannung versorgt, so wird der Schwenkbügel über das Haftelement 12 derart an dem Haftmagneten 11 gehalten, dass das Panikentriegelungselement in seiner Grundstellung blockiert ist. Es kann somit aufgrund der sehr großen Haftkraft von unbefugten Personen nicht in Richtung des Pfeils 7 auf das Abschlusselement zugeschwenkt werden.

Soll ausgehend von diesem blockierten Zustand das Abschlusselement 1 einen Fluchtweg freigeben, so wird die Stromzufuhr zu dem Haftmagneten vollständig unterbrochen, so dass eine Betätigung des Schwenkbügels, das heißt eine Verschwenkung in Richtrung des Pfeils 7, wieder ermöglicht wird, wodurch die Verriegelungselemente des Abschlusselementes 1 außer Eingriff gebracht werden. Die Wiederherstellung der Panikfunktion kann entweder von einer Zentrale aus (z. B. nach Meldung eines Brand- oder sonstigen Notfalls in dem Gebäude) oder aber auch von einer fluchtwilligen Person selbst, beispielsweise durch Drücken auf einen Taster oder durch Detektion der Person in einem Bereich vor dem Abschlusselement 1 mit Hilfe eines Bewegungsmelders bewerkstelligt werden.

Die erfindungsgemäße Ausführungsform eines Abschlusselementes 1' gemäß den Figuren 2 und 3 weist zwar auch ein Panikentriegelungselement in Form eines Schwenkbügels als Betätigungselement 3 auf. Die Blockierung des Betätigungselementes 3 erfolgt in diesem Fall jedoch nicht mittels eines Haftmagneten sondern mittels eines als Standardbauteil verfügbaren Pendeltüröffners 14. Dieser ist in einen durch Ausfräsungen in den Wänden des Flügelrahmens 2' geschaffenen Innenraum des Flügelrahmens 2' eingesetzt und dort mittels Schrauben fixiert. Ein um eine Achse 15 schwenkbar an dem Lagerbock 6 befestigtes Betätigungsglied 16 besitzt einerseits einen Aufnahmezapfen 17 für den als Rohr ausgeführten Schwenkbügel und ist andererseits an einen Betätigungsmechanismus zur Entriegelung der Verriegelungselemente angeschlossen.

Erfindungsgemäß ist das Betätigungsglied 16 noch mit einem daran angeschweißten Druckstück 18 versehen, das mit seinem freien Ende mit einer Falle 19 des Pendeltüröffners 14 zusammenwirkt, die in Richtung des Doppelpfeils 20 beweglich in dem Pendeltüröffner 14 gelagert ist und mittels einer Feder in Richtung auf den Schwenkbügel vorgespannt ist. Bei dem Pendeltüröffner 14 handelt es sich um ein bekanntes und geprüftes bzw. zugelassenes Bauteil, bei dem die Falle 19 mittels eines nicht dargestellten Magneten in den in Figur 2 dargestellten Sperrzustand blockierbar ist, wodurch wiederum das Panikentriegelungselement in Form des Schwenkbügels in der in Figur 2 gezeigten Grundstellung blockiert ist.

Wird der Pendeltüröffner 14 der wiederum über zwei nicht dargestellte Zuleitungen mit Strom versorgt ist, von der Stromversorgung getrennt, so ist die Falle 19 frei und der Schwenkbügel kann in Richtung des Pfeils 7 gedrückt werden, um anschließend die in Figur 3 dargestellte Betätigungs- bzw. Notstellung einzunehmen, in der die Verriegelungselemente des Abschlusselementes 1' sich in ihrer Entriegelungsstellung befinden und somit das Abschlusselement 1' öffenbar ist.

Die Figuren 4 und 5 zeigen eine nochmals alternative erfindungsgemäße Ausführungsform eines Abschlusselements 1" gleichfalls in Form einer Paniktür mit einem Flügelrahmen 2", wobei das Betätigungselement 3" in diesem Fall als Druckbalken aufgeführt ist, der in Richtung des Doppelpfeils 14 verschiebbar in zwei endseitig des Druckbalkens angeordnet und dort mit dem Flügelrahmen 2 " verbundenen Lagerelementen 22 gelagert ist.

Der Druckbalken ist zum einen mit einem Schwinghebel 23 versehen, der an einem fest mit dem Abschlusselement 1" verbundenen Lagerbock 24 drehbar gelagert ist. Ein erster Arm 25 des Schwinghebels 23 ist in einem Aufnahmeglied 26 des Druckbalkens schwenkbar gelagert. Der an dem gegenüberliegenden Ende befindliche zweite Arm 27 des Schwinghebels 23, wirkt mit einer im Detail nicht näher erläuterten und aus einer Mehrzahl von Hebeln bestehenden Übertragungsmechanik 28 zusammen, die aus dem Stand der Technik bekannt ist und dafür sorgt, dass bei Betätigung des Druckbalkens die Verriegelungen des Abschlusselementes 1" über eine Schlossnuss entriegelt werden.

Über ein Zwischenstück 29 wirkt der zweite Arm 27 aber auch auf ein winkelförmiges Übertragungselement 30, das in Richtung des Doppelpfeils 31 verschiebbar an dem Flügelrahmen 2" gelagert ist. Das Übertragungselement 30 weist einen Blockierschenkel 32 auf, der eine von dem Lagerelement 22 verdeckte Öffnung in einem äußeren Flügelrahmenprofil 33 durchdringt und an einer Falle 19" eines Pendeltüröffners 2" anliegt, der durch eine Ausfräsung in dem äußeren Flügelrahmenprofil 33 hindurch in dessen Innenraum eingesetzt ist. Ist der Pendeltüröffner 14" mit Strom versorgt und daher blockiert, kann weder die Falle 19" noch das Übertragungselement 30 bewegt werden, so dass der Druckbalken in seiner Grundstellung arretiert ist.

Figur 5 zeigt die Not- bzw. Betätigungsstellung des Druckbalkens, in der dieser um einen Weg 34 gegenüber der in Figur 4 dargestellten Grundstellung verschoben ist. Das Übertragungselement 30 ist entsprechend um den Weg 35 auf den Pendeltüröffner 14" zu verschoben und hat die Falle 19" in den Pendeltüröffner 14" hinein verschoben. Da das Betätigungsgestänge 28 im Zuge der Verschiebung des Druckbalkens gleichfalls seine Stellbewegungen ausgeführt hat, ist auch das Schloss entriegelt und das Abschlusselement 1" kann geöffnet werden.

Die Figuren 6, 6a und 6b zeigen ein weiteres nicht zur Erfindung gehörendes Beispiel eines Abschlusselements 40, bei dem es sich um einen Stellflügel einer zweiflügeligen Tür handelt, die in einem gemeinsamen Blendrahmen 41 gelagert ist. Die Tür umfasst neben dem Stellflügel noch einen Gehflügel, der ein zweites Abschlusselement 42 bildet. Beide Abschlusselemente 40 und 42 besitzen jeweils einen Flügelrahmen 43 und 44 sowie eine aus Panzerglas bestehende Füllung 45 und 46.

Der Gehflügel besitzt einen herkömmlichen Drücker 47, der auf ein durch ein Schild 48 verdecktes Schloss wirkt, das mittels eines Schließzylinders 49 betätigbar ist. Alternativ kann der Drücker 47 auch als Panikentriegelungselement ausgeführt sein, wodurch dann eine Fluchtmöglichkeit durch den Gangflügel geschaffen würde. Der Drücker kann auch als Betätigungselement mittels einer eigenen Blockiereinrichtung blockiert werden, um die Einbruchhemmung in diesem Fall zu verbessern.

Der Stellflügel ist mit einem Betätigungselement 50 in Form eines schwenkbar an dem Flügelrahmen 43 gelagerten Griffs versehen. Über den Griff betätigte, nicht sichtbare Verriegelungselemente bewirken in deren Verriegelungsstellung einen Eingriff zwischen dem Flügelrahmen 43 und dem Blendrahmen 41. Wird der Griff in die in der Figur 6 gestrichelt dargestellte Position verschwenkt, so wird der Stellflügel entriegelt, so dass der Gehflügel, der lediglich über Verriegelungselemente mit dem Stellflügel verbunden ist, gleichfalls freigängig wird. Beide Flügel können somit nach Betätigen des Panikentriegelungselements in Form des schwenkbaren Griffs nach außen, das heißt in Fluchtrichtung, aufgeschwenkt werden.

Das Betätigungselement 50 in Form des Griffs ist mittels einer Blockiereinrichtung in Form eines schwenkbaren Anschlags, in der in Figur 6a mit durchgezogener Linie gezeigten Grundposition blockierbar. Der verschwenkbare Anschlag wird gebildet von einem abgekanteten und um eine Achse 51 schwenkbar gelagerten Blech 52. Wie sich aus Figur 6b ergibt, besitzt das Blech 52 im Querschnitt einen parallel zu der Ebene der Füllungen 45 und 46 der beiden Flügel verlaufenden Stützschenkel 53 sowie einen unter einem Winkel von 90° hierzu verlaufenden Anschlagschenkel 54. Letzterer dient dazu, eine Schwenkbewegung des Griffs in Richtung des Pfeils 55 zu unterbinden, was deshalb geschieht, weil der Anschlagschenkel sich innerhalb eines Schwenkbereichs 56 des Griffs befindet. Die geringfügige Bewegungsmöglichkeit des Griffs bis zu einem Kontakt mit dem Anschlagschenkel 54 ermöglicht nicht ein Entriegeln der Verriegelungselemente des Stellflügels.

Das Blech 52 wird in der Figur 6a in durchgezognen Linien gezeichneten Blockierstellung mit Hilfe eines in einem Profil des Flügelrahmens 43 gehaltenen Haftmagnets 57 blockiert. Der Haftmagnet 57 zieht das aus ferromagnetischem Material bestehende Blech 52 mit großer Kraft an den Flügelrahmen 43, so dass eine derart große Reibkraft entsteht, dass eine Schwenkbewegung des Blechs in die in Figur 6a gestrichelt dargestellte Position unterbunden wird. Mit der Blockierung des Blechs 52 ist somit auch der Griff blockiert.

Ist der Haftmagnet 57 stromlos, kann das Blech 52 bei Betätigung des Griffs in Richtung des Pfeils 58 weggeschwenkt und somit der Griff in die gestrichelte Position gemäß Figur 6a gebracht werden, in der sowohl der Stellflügel als auch der Gehflügel nach außen aufdrückbar sind.

Das Blech 52 ist mit zwei Ausschnitten 59 versehen, die Distanzplatten 60, die unterhalb eines Lagerbocks 61 des Betätigungselementes 50 angeordnet sind, aussparen, wenn sich das Blech 52 in der in Figur 6a durchgezogenen Linien dargestellten Blockierstellung befindet.

Die Figuren 7 und 8 zeigen ein weiteres nicht zur Erfindung gehörendes Beispiel eines Abschlusselementes 70 in Form einer Tür, umfassend einen Flügelrahmen 71 und einen mit dem Gebäude fest verbundenen Blendrahmen 72. In einem Falzbereich zwischen Flügelrahmen 71 und Blendrahmen 72 ist ein Schloss 73 in den Flügelrahmen eingebaut und zwar in einen Hohlraum 74 eines Flügelrahmenprofils 75. Das aus dem Stand der Technik bekannte Schloss 73 weist eine Falle 76 sowie einen Riegel 77 auf. Der Riegel 77 ist auf bekannte Weise mit Hilfe eines Schließzylinders 78 schließbar. Eine Welle 79 des Schließzylinders 78 ist in bekannter Weise mit einer Nase 80 versehen, die zum Antrieb einer Betätigungsmechanik für den Riegel 77 dient.

Eine Blockiereinrichtung für das Betätigungselement in Form des Schließzylinders 78 umfasst eine Sperrklinke 81, die um eine Achse 82 gelenkig in dem Flügelrahmenprofil 75 gelagert ist Die Sperrklinke 81 besitzt einen sich in Figur 7 an der Nase 80 des Schließzylinders 78 abstützenden Blockierarm 83 und einen im rechten Winkel hierzu angeordneten Antriebsarm 84, der gelenkig mit einer Schubstange 85 eines Elektromagneten 86 gekoppelt ist.

Ist der Magnet 86 mit Strom versorgt und der mit der Schubstange 85 verbundene Anker in der nach unten angezogenen Stellung, befindet sich die Sperrklinke 81 in dem in Figur 7 gezeigten Sperrzustand. Wird die Stromversorgung zu dem Elektromagneten 86 unterbrochen, so wird der Anker und somit auch die Schubstange 85 des Elektromagneten durch Federvorspannung in die in Figur 8 dargestellte obere Position überführt, weshalb die Sperrklinke 81 die in Figur 8 dargestellte Freigabestellung einnimmt. Der Blockierarm 83 der Sperrklinke 81 ist in diesem Zustand aus dem durch eine Linie 87 markierten Drehbereich der Nase 80 herausgeschwenkt, so dass der Schließzylinder 78 und damit der Riegel 77 normal betätigbar ist.

Die Funktionsweise der nicht zur Erfindung gehörenden Blockiereinrichtung des Abschlusselementes 70' gemäß den Figuren 9 und 10 ist der der Figuren 7 und 8 sehr ähnlich. Die Sperrklinke 81' blockiert in diesem Fall nicht die gleichfalls vorhandene Nase 80 an der Welle 79 des Schließzylinders 78'. Vielmehr greift die Sperrklinke 81' mit einer am Ende des Blockierarms 83' vorhandenen Verzahnung in ein axial neben der Nase 80 auf der Welle 79 des Schlosses 73 angeordnetes Zahnrad 88 ein. Während Figur 9 den Sperrzustand der Sperrklinke 81' zeigt, veranschaulicht Figur 10 den Freigabezustand, in dem der Elektromagnet 86 stromlos ist und die Verzahnungen des Blockierarms 83' der Sperrklinke 81' und des Zahnrades 88 des Schlosses 73 somit außer Eingriff sind. Der Schließzylinder 78' lässt sich damit drehen und kann ein nicht dargestelltes, mit dem Zahnrad 88 in Eingriff stehendes Ritzel des Schlosses 73 betätigen, das wiederum zu einer Verschiebung des Riegels 77 führt.

### Bezugszeichenliste

- 1, 1', 1": Abschlusselement
- 2, 2', 2"': Flügelrahmen
- 3, 3": Betätigungselement
- 4: Schraube
- 5: Gegenplatte
- 6: Lagerbock
- 7: Pfeil
- 8: Schloss
- 9: Halter
- 10: Schraube
- 11: Haftmagnet
- 12: Haftelement
- 13: Haftfläche
- 14, 14": Pendeltüröffner
- 15: Achse
- 16: Betätigungsglied
- 17: Aufnahmezapfen
- 18: Druckstück
- 19, 19": Falle
- 20: Doppelpfeil
- 21: Doppelpfeil
- 22: Lagerelement
- 23: Schwinghebel
- 24: Lagerbock
- 25: Arm
- 26: Aufnahmeglied
- 27: Arm
- 28: Betätigungsgestänge
- 29: Zwischenstück
- 30: Übertragungselement
- 31: Doppelpfeil
- 32: Blockierschenkel
- 33: Flügelrahmenprofil
- 34: Weg
- 35: Weg
- 40: Abschlusselement
- 41: Blendrahmen
- 42: Abschlusselement
- 43: Flügelrahmen
- 44: Flügelrahmen
- 45: Füllung
- 46: Füllung
- 47: Drücker
- 48: Schild
- 49: Schließzylinder
- 50: Betätigungselement
- 51: Achse
- 52: Blech
- 53: Stützschenkel
- 54: Anschlagschenkel
- 55: Pfeil
- 56: Schwenkbereich
- 57: Haftmagnet
- 58: Pfeil
- 59: Ausschnitt
- 60: Distanzplatte
- 61: Lagerbock
- 70, 70': Abschlusselement
- 71: Flügelrahmen
- 72: Blendrahmen
- 73: Schloss
- 74: Hohlraum
- 75: Flügelrahmenprofil
- 76: Falle
- 77: Riegel
- 78, 78': Schließzylinder
- 79: Welle
- 80: Nase
- 81, 81': Sperrklinke
- 82: Achse
- 83, 83': Blockierarm
- 84: Antriebsarm
- 85: Schubstange
- 86: Elektromagnet
- 87: Linie
- 88: Zahnrad

## Patentansprüche

1. Gebäude mit mindestens einer Gebäudeöffnung und einem an dem Gebäude um mindestens eine Drehachse drehbar in der Gebäudeöffnung gelagerten Abschlusselement (1', 1") das in einer Schließstellung die Gebäudeöffnung verschließt und in einer Öffnungsstellung einen Durchtritt einer Person durch die Gebäudeöffnung erlaubt, wobei das Abschlusselement (1', 1") in der Schließstellung mittels Verriegelungselementen gegen eine unbefugte Öffnung verriegelbar ist und die Verriegelungselemente mittels eines Betätigungselements (3, 3"), von einer Verriegelungsstellung in eine Entriegelungsstellung, in der das Abschlusselement (1', 1") in die Öffnungsstellung drehbar ist, überführbar sind, indem das Betätigungselement (3, 3") von einer Grundstellung, in der die Verriegelungselemente sich in der Verriegelungsstellung befinden, in eine Betätigungsstellung überführt wird, in der die Verriegelungselemente in die Entriegelungsstellung übergehen, wobei das Betätigungselement (3, 3") mittels einer Blockiereinrichtung in der Grundstellung blockierbar ist und die Blockiereinrichtung von einem Sperrzustand, in dem das Betätigungselement (3, 3") blockiert ist, dadurch in einen Freigabezustand überführbar ist, dass eine Auslöseeinrichtung ein Auslösesignal abgibt, **dadurch gekennzeichnet, dass** die Blockiereinrichtung mindestens einen Pendeltüröffner (14, 14") aufweist, der an oder in einem Flügelrahmenprofil verdeckt angeordnet ist, wobei ein mit dem Betätigungselement (3, 3") gekoppeltes Übertragungselement (30) durch die Falle (19, 19") des Pendeltüröffners (14, 14") blockierbar ist.

2. Gebäude nach Anspruch 1, **dadurch gekennzeichnet, dass** das Betätigungselement (3, 3") ein Panik-Entriegelungselement ist und auf einer einem Innenraum des Gebäudes zugewandten Seite des Abschlusselements (1', 1") angeordnet ist und dass die Betätigungsstellung eine im Panikfall eingenommene Notstellung ist.

3. Gebäude nach Anspruch 1 oder 2, **dadurch gekennzeichnet, dass** die Auslöseeinrichtung einen in einem Abstand von dem Abschlusselement angeordneten Auslösetaster, Auslöseschalter oder Auslösesensor aufweist, der von einer in dem Innenraum oder in einer Überwachungszentrale befindlichen Person betätigbar ist oder eine dort befindliche Person erkennt, und dass die Blockiereinrichtung einen Elektromagneten aufweist, der mittels der Auslöseeinrichtung stromlos schaltbar ist.

4. Gebäude nach Anspruch 2, **dadurch gekennzeichnet, dass** das an dem Abschlusselement (1', 1") angeordnete Panik-Entriegelungselement ein um eine horizontale Achse schwenkbar gelagerter und an beiden Enden jeweils an einem Flügelrahmenprofil gelenkig befestigter Schwenkbügel oder ein horizontal verlaufender, in eine Richtung senkrecht zu der Ebene des Abschlusselements relativ zu diesem verschiebbar und an beiden Enden jeweils an einem Flügelrahmenprofil befestigter Druckbalken ist.

5. Gebäude nach einem der Ansprüche 1 bis 4, **dadurch gekennzeichnet, dass** der Pendeltüröffner (14, 14") auf einer einem Schloss des Abschlusselements (1', 1") gegenüberliegenden Seite des Flügelrahmens (2', 2") angeordnet ist.

6. Gebäude nach Anspruch 4 und gegebenenfalls nach Anspruch 5, **gekennzeichnet durch** ein winkelförmiges Übertragungselement (30), das von einem Betätigungsgestänge (28) des Druckbalkens in horizontale Richtung verschiebbar ist und mit einem Blockierschenkel (32) eine verdeckte Öffnung in dem Flügelrahmenprofil (33) durchdringt und an der Falle des Pendeltüröffners (14") anliegt.

7. Gebäude nach einem der Ansprüche 1 bis 6, **gekennzeichnet durch** mindestens zwei getrennte Zuleitungen zu dem Elektromagneten, die sich an der Blockiereinrichtung trennen, in räumlichem Abstand zueinander verlaufen und erst unmittelbar vor der Auslöseeinrichtung wieder zusammengeführt sind.

## Claims

1. A building comprising at least one building aperture and a closure element (1', 1") which is mounted on the building in the building aperture in a rotatable manner about at least one rotational axis and which closes the building aperture in a closed position and in an open position permits the passage of a person through the building aperture, the closure element (1', 1") being able to be locked in the closed position against unauthorised opening by means of locking elements and the locking elements being able to be transferred by an actuating element (3, 3") from a locked position into an unlocked position in which the closure element (1', 1") may be rotated into the open position, by the actuating element (3, 3") being transferred from an initial position, in which the locking elements are located in the locked position, into an actuating position, in which the locking elements pass into the unlocked position, the actuating element (3, 3") being able to be blocked in the initial position by means of a blocking device and the blocking device being able to be transferred from a locked state, in which the actuating element (3, 3"), is blocked, into a released state, by a tripping device emitting a tripping signal, **characterised in that** the blocking device comprises at least one swing door opener (14, 14") which is arranged concealed on or in a casement frame profile, a transmission element (30) coupled to the actuating element (3, 3") being able to be blocked by the latch (19, 19") of the swing door opener (14, 14").

2. The building according to Claim 1, **characterised in that** the actuating element (3, 3") is a panic unlocking element and is arranged on a side of the closure element (1', 1") facing the interior of the building, and **in that** the actuated position is an emergency position adopted in a panic situation.

3. The building according to Claim 1 or 2, **characterised in that** the tripping device comprises a trip button, trip switch or trip sensor arranged at a distance from the closure element and which may be actuated by a person located in the interior or in a monitoring centre or identifies a person located there and **in that** the blocking device comprises an electromagnet which may be operated without current by means of the trigger device.

4. The building according to Claim 2, **characterised in that** the panic unlocking element arranged on the closure element (1', 1") is a pivoting arm pivotably mounted about a horizontal axis and respectively fastened at both ends in an articulated manner to a casement frame profile or a horizontally extending push bar which, in a direction perpendicular to the plane of the closure element, is displaceable relative thereto and respectively fastened at both ends to a casement frame profile.

5. The building according to one of Claims 1 to 4, **characterised in that** the swing door opener (14, 14") is arranged on a side of the casement frame (2', 2") opposing a lock of the closure element (1', 1").

6. The building according to Claim 4 and optionally according to Claim 5, **characterised by** an angular transmission element (30) which may be displaced by an actuating rod (28) of the push bar in the horizontal direction and by means of a blocking member (32) penetrates a concealed opening in the casement frame profile (33) and bears against the latch of the swing door opener (14").

7. The building according to one of Claims 1 to 6, **characterised by** at least two separate cables for the electromagnet, said cables being separate on the blocking device, extending at a distance from one another and being only brought together again immediately in front of the tripping device.

## Revendications

1. Bâtiment avec au moins une ouverture de bâtiment et un élément de fermeture (1', 1") logé sur le bâtiment en étant rotatif dans l'ouverture de bâtiment autour d'au moins un axe de rotation, qui dans une position de fermeture ferme l'ouverture de bâtiment et dans une position d'ouverture permet le passage d'une personne à travers l'ouverture du bâtiment , dans la position de fermeture, l'élément de fermeture (1', 1 ") étant verrouillable dans la position de fermeture contre une ouverture non autorisée au moyen d'éléments de verrouillage et les éléments de verrouillage étant susceptibles d'être amenés au moyen d'un élément de manoeuvre (3, 3") d'une position de verrouillage dans une position de déverrouillage dans laquelle l'élément de fermeture (1', 1 ") est susceptible de tourner dans la position d'ouverture, en ce qu'on amène l'élément de manoeuvre (3, 3") d'une position de base dans laquelle les éléments de verrouillage se trouvent dans la position de verrouillage dans une position de manoeuvre, dans laquelle les éléments de verrouillage passent dans la position de déverrouillage, l'élément de manoeuvre (3, 3") étant susceptible d'être bloqué dans la position de base au moyen d'un dispositif de blocage et le dispositif de blocage étant susceptible d'être amené de ce fait d'un état de fermeture, dans lequel l'élément de manoeuvre (3, 3") est bloqué dans un état de libération, en ce qu'un dispositif de déclenchement délivre un signal de déclenchement, **caractérisé en ce que** le dispositif de blocage comporte au moins un ouvre-porte pour porte battante (14, 14"), qui est disposé en étant recouvert sur ou dans un profilé de l'encadrement du battant, un élément de transmission (30) couplé à l'élément de manoeuvre (3, 3") étant susceptible d'être bloqué par le loquet (19, 19") de l'ouvre-porte pour porte battante (14, 14").

2. Bâtiment selon la revendication 1, **caractérisé en ce que** l'élément de manoeuvre (3, 3") est un élément de déverrouillage anti-panique et **en ce qu'**il est disposé sur un côté de l'élément de fermeture (1', 1") qui fait face à un espace intérieur du bâtiment et **en ce que** la position de manoeuvre est une position d'urgence adoptée en cas de panique.

3. Bâtiment selon la revendication 1 ou 2, **caractérisé en ce que** le dispositif de déclenchement comporte une touche de déclenchement, un interrupteur de déclenchement ou un capteur de déclenchement disposé à une distance de l'élément de fermeture qui est susceptible d'être manoeuvré par une personne se trouvant dans l'espace intérieur ou dans une centrale de supervision ou qui détecte une personne qui s'y trouve et **en ce que** le dispositif de blocage comporte un électroaimant qui est commutable en hors tension au moyen du dispositif de déclenchement.

4. Bâtiment selon la revendication 2, **caractérisé en ce que** l'élément de déverrouillage anti-panique qui est disposé sur l'élément de fermeture (1', 1 ") est un étrier pivotant logé de sorte à pouvoir pivoter autour d'un axe horizontal et fixé de façon articulée par chacune de ses deux extrémités sur un profilé de l'encadrement du battant ou une barre de pression, s'étendant à l'horizontale, dans une direction à la perpendiculaire du plan de l'élément de fermeture, en étant déplaçable par rapport à ce dernier et fixé par chacune de ses deux extrémités sur un profilé de l'encadrement du battant.

5. Bâtiment selon l'une quelconque des revendications 1 à 4, **caractérisé en ce que** l'ouvre-porte pour porte battante (14, 14") est disposé sur un côté de l'encadrement du battant (2', 2") qui est opposé à un verrou de l'élément de fermeture (1', 1 ").

6. Bâtiment selon la revendication 4 et le cas échéant selon la revendication 5, **caractérisé par** un élément de transmission (30) de forme angulaire, qui est déplaçable en direction horizontale par une tringle de manoeuvre (28) de la barre de pression et qui par une branche de blocage (32) traverse une ouverture cachée dans l'encadrement du battant (33) et qui est adjacent au loquet de l'ouvre-porte pour porte battante (14").

7. Bâtiment selon l'une quelconque des revendications 1 à 6, **caractérisé par** au moins deux lignes d'alimentation séparées vers l'électroaimant, qui se séparent sur le dispositif de blocage, convergent à une distance physique et ne se réunissent que directement à l'avant du dispositif de déclenchement.
